# EUROPÄISCHE PATENTSCHRIFT

(11) **EP 1 103 939 B1**
(45) Veröffentlichungstag und Bekanntmachung des Hinweises auf die Patenterteilung: **16.03.2005**
(21) Anmeldenummer: 00250349.8
(22) Anmeldetag: 25.10.2000
(51) Int. Cl.: G08G 1/01

(54) **Verkehrsdatenerfassung durch mikro-elektro-mechanische Systeme (MEMS)**
Traffic data collection using Microelectromechanical systems (MEMS)
Obtention des données du traffic utilisant des systèmes micro-électromécaniques (MEMS)

(30) Priorität: 25.11.1999 DE 19957833
(43) Veröffentlichungstag der Anmeldung: 30.05.2001
(73) Patentinhaber: DDG Gesellschaft für Verkehrsdaten mbH, 40547 Düsseldorf (DE)
(72) Erfinder: Fastenrath, Ulrich, Dr., 41462 Neuss (DE)
(74) Vertreter: Meissner, Peter E., Dipl.-Ing.

(56) Entgegenhaltungen:
- KAHN J M ET AL: "Next century challenges: mobile networking for "Smart Dust"" MOBICOM'99. PROCEEDINGS OF FIFTH ANNUAL ACM/IEEE INTERNATIONAL CONFERENCE ON MOBILE COMPUTING AND NETWORKING, PROCEEDINGS OF 5TH ANNUAL JOINT ACM/IEEE INTERNATIONAL CONFERENCE ON MOBILE COMPUTING AND NETWORKING (MOBICOM'99), SEATTLE, WA, USA, 15-20 A, Seiten 271-278, XP002183903 1999, New York, NY, USA, ACM, USA ISBN: 1-58113-142-9
- K. PISTER, J. KAHN, B. BOSER, S. MORRIS: "SMART DUST" DOD MEMS PI MEETING, Juli 1999 (1999-07), Seiten 1-18, XP002183904 Salt Lake City, Utah, USA
- J. YAUKEY: "Technology spells MEMS in future" USA TODAY, 27. Mai 1999 (1999-05-27), XP002183905

## Beschreibung

Die Erfindung betrifft ein Verfahren zur Erfassung von Verkehrsdaten betreffend den Verkehr in einem Straßenverkehrsnetz.

Verkehrsdaten können grundsätzlich durch im Verkehr mitfahrende Fahrzeuge (FCD) oder durch entlang des Straßenverkehrsnetzes angeordnete stationäre Detektoren erfaßt werden. Bei in Fahrzeugen angeordneten Detektoren ist ein Akzeptanzproblem bei den Fahrern zu überwinden und eine kritische Masse von Fahrzeugen, die zur hinreichend flächendeckenden Verkehrserfassung erforderlich sind, zu finden. Stationäre Systeme sind hingegen aus Kostengründen nur bedingt flächendeckend installierbar. Die Weiterleitung an eine Verkehrsdatenerfassungszentrale kann bei stationären ebenso wie bei in einem Fahrzeug implementierten Verkehrsdatenerfassungssystemen insbesondere über ein Mobilkommunikationsnetz erfolgen.

In der Veröffentlichung Kahn, J.M. et Al: Next Century Challenges: Mobile Networking for "Smart Dust", Mobicom '99, Proceedings of 5th Annual Joint AMC/IEEE International Conference on Mobile Computing and Networking, Seattle, WA, USA 15-20 A, S. 271-278, 1999, ist ein Verfahren zur Erfassung von Verkehrsdaten angegeben, bei dem von Fahrzeugen, die sich in einem für die Erfassung von Verkehrsdaten vorgesehenen Verkehrsbereich befinden, mikro-elektro-mechanische Systeme (MEMS) in die Umgebungsluft abgegeben werden und bei dem die MEMS, nachdem sie sich stationär im Straßenverkehrsnetz oder an Fahrzeugen oder anderen mobilen Objekten festgesetzt haben, von ihnen erfasste Verkehrsdaten an eine Zentrale senden.

MEMS wurden theoretisch bereits hinsichtlich der Erfassung von Wetterdaten zum Einsatz unter gefährlichen Bedingungen oder für Aufklärungszwecke evaluiert (New Scientist, 28.8.99, Vol. 163, Nr. 2201, S. 6).
Derartige mikro-elektro-mechanische Systeme können in Größen von Millimetern oder weniger als einem Millimeter gebaut werden. Die Kommunikation erfolgt insbesondere im optischen Frequenzbereich. Dies ermöglicht es einer MEMS, mit einer Basisstation (einer Zentrale oder einer Zwischenstation, welche die Daten per Mobilfunk etc. an eine Zentrale weiterleitet) oder mit anderen MEMS zu kommunizieren mit einer Rate von mehreren kBit/s und über größere Entfernungen - in Tests wurden bereits Entfernungen von 21 km überbrückt). Mikro-elektro-mechanische Systeme können insbesondere wie andere Halbleiterelemente auf fotolithographischem Weg hergestellt sein. Ihre wesentlichen Komponenten können Filmbatterien, Solarzellen, Halbleitersensoren, eine Logikeinheit sowie eine Empfangs- und Sendeeinheit sein, wobei die Empfangs- und Sendeeinheit einen Fotodetektor für den Empfang und eine Laserdiode mit einer Laserstrahlrichtungs-Steuerung zum Senden umfassen kann.
Mikro-elektro-mechanische Systeme können aufrund ihrer gut haftenden Oberfiäche entweder stationär angeordnet sein, insbesondere auf geeigneten Objekten, wie Verkehrsschildem, Ampeln, Brückengeländem, oder mobil an Karosserien von Fahrzeugen. MEMS mit einer Ausdehnung von bis zu einigen Millimetern können gezielt an den Objekten angebracht werden.
Alternativ ist es möglich, besonders kleine MEMS in der Größe von Staubteilchen oder Sandkörnern, vorzugsweise kleiner als ein Millimeter, zu verwenden, welche sich in der Atmosphäre (durch einen Antrieb oder vorzugsweise durch Luftbewegungen) diffus bewegen. Derartige MEMS können beispielsweise beim Abfahren einer zu beobachtenden Strecke im Straßenverkehrsnetz aus dem Fahrzeug in die Luft abgegeben werden. Ein Teil dieser MEMS kann sich dabei wie Staub an geeigneten stationären oder mobilen Objekten festsetzen und dort stationär ankleben und arbeiten. Andere MEMS können sich in der Luft frei bewegen und eine Wolke von mobilen Verkehrserfassungssystemen in der Luft bilden.

Der Erfindung lag die Aufgabe zugrunde, durch Ausstreuen von einem Fahrzeug beim Abfahren einer zu beobachtenden Strecke im Straßenverkehrsnetz in die Luft abgegebene und sich an stationären oder mobilen Objekten festsetzende MEMS zu lokalisieren, damit ihre Meßwerte (gezählte Fahrzeuge, Fahrzeuggeschwindigkeiten etc.) zusammen mit ihrer Fahrzeugposition in einer Zentrale verarbeitbare Verkehrsdaten ergeben können.
Die Lösung der Aufgabe erfolgt gemäß den Merkmalen der unabhängigen Ansprüche 1 und 8. Die Unteransprüche geben zweckmäßige Ausgestaltungen der erfindungsgemäßen Lösung wieder.

Erfindungsgemäß wird zur Lokalisierung von MEMS jedem MEMS eine individuelle Kennung (= einen eindeutigen Namen) zugewiesen und nach der Ausbringung der MEMS ein spezielles, beispielsweise lokales gedämpftes charakteristisches Signal ausgesendet , auf welches die MEMS programmiert sind zu antworten. Stationäre MEMS können, insbesondere wenn dies mehrmals durchgeführt wird und festgestellt wird, daß sie stationär angeordnet oder angeheftet sind, aufgrund ihrer Antwort lokalisiert werden, so daß von ihnen gesendete Daten (beispielsweise in einer Zentrale) aufgrund ihrer Kennung etc. einer Position zugeordnet werden können. Mobile MEMS (welche gezielt am Fahrzeug etc. angeheftet wurden oder sich bei diffusem Ausbringen an einem Fahrzeug festsetzen) können efindungsgemäß lokalisiert werden, wenn sie ihre Verkehrsdaten über stationäre MEMS an eine Zentrale weitergeben, indem ihnen die Position des ihnen nächsten stationären MEMS (wie es sich beispielsweise am Straßenrand an einer Ampel befinden kann) zugeordnet wird; eine bessere Lokalisierung ist dadurch möglich, daß die Position mehrerer stationärer MEMS, die passiert wurden, gespeichert und zur Positiondetektion verwendet werden.

Die Kommunikation von einem MEMS zu anderen MEMS oder zu einer Zentrale über andere MEMS verwendet letztere als Relais-Stationen. Die Kommunikation erfolgt dabei über in MEMS eingebaute Sender, in der Regel Laser, deren Abstrahlrichtung durch eine Laserstrahlrichtungs-Steuerung im MEMS fokussiert werden kann. Bei Sendung von einem MEMS an ein anderes MEMS kann das andere MEMS vom ersteren durch Abtasten des Horizontes lokalisiert werden und somit das eine MEMS an das andere MEMS gezielt senden. Vorstellbar ist es auch, auf eine Zentrale ganz zu verzichten, so daß in Fahrzeugendgeräten in Fahrzeugen auf Basis von Verkehrsdaten, welche Fahrzeugendgeräte von MEMS enthalten, Verkehrsinformationen oder Verkehrsprognosen berechnet werden.

Mobile MEMS, insbesondere in einer MEMS-Wolke, erlauben eine sehr schnelle Übertragung dringender Informationen, wie Unfallmeldungen oder allgemeine Notrufe. Eine Übertragung von MEMS zu einem Fahrzeug oder zu einer Zentrale kann über andere MEMS erfolgen, wobei letztere als Relais-Stationen arbeiten. Sie kann noch schneller von einem MEMS eines Fahrzeuges per Mobilfunk an nachfolgende Fahrzeuge erfolgen.

Außer Daten über den fließenden Verkehr lassen sich auch Straßenwetterdaten oder Parkraumdaten erfassen und mit anderen bekannten Verfahren weiterverarbeiten.

Vorteilhaft ist bei der Verwendung von MEMS-basierter Verkehrsdatenerfassung insbesondere, daß aufgrund einer großen Anzahl von Sensoren ein Gesamtsystem, umfassend mehrere MEMS und vorzugsweise überdies eine Zentrale, sehr fehlertolerant gegenüber dem Ausfall einzelner MEMS ist. Ferner ist ein MEMS nicht auf vorhandene Kommunikationssysteme angewiesen, da eine Weiterleitung über andere MEMS erfolgen kann.

Die Erfassung von Daten in einem MEMS durch einen Halbleitersensor oder sonstigen Sensor kann in Abhängigkeit von den zu erfassenden Daten erfolgen. Für Glatteiswarnungen kann insbesondere ein Temperatursensor- oder Feuchtigkeitssensor hinreichend sein. Für die Detektion von Fahrzeugen können unterschiedlichste Sensoren, wie passives Infrarot etc., verwendet werden. In der Logikeinheit eines MEMS können erfaßte Daten weiterverarbeitet und insbesondere auf ihre Relevanz und die Notwendigkeit, die Daten zu übertragen, geprüft werden. Ferner kann eine Vorverarbeitung und/oder Komprimierung und/oder Chiffrierung der Daten erfolgen.

## Patentansprüche

1. Verfahren zur Erfassung von Verkehrsdaten betreffend den Verkehr in einem Straßenverkehrsnetz,bei dem von Fahrzeugen, die sich in dem für die Erfassung der Verkehrsdaten vorgesehenen Verkehrsbereich befinden, mikro-elektro-mechanische Systeme in die Umgebungsluft abgegeben werden, wobei ein Teil dieser mikro-elektro-mechanischen Systeme sich stationär im Straßenverkehrsnetz festsetzt und andere mikro-elektro-mechanische Systeme sich an Fahrzeugen oder anderen mobilen Objekten festsetzen und bei dem die MEMS von ihnen erfaßte Verkehrsdaten an eine Zentrale senden,
**dadurch gekennzeichnet,**
**dass** zur Lokalisierung von mikro-elektro-mechanischen Systemen ein Signal von einem Sender ausgesendet wird, nach dessen Empfang durch ein mikro-elektro-mechanisches Systeme dieses jeweils seine individuelle Kennung sendet und
**dass** bei mobilen mikro-elektro-mechanischen Systemen deren Position durch Kommunikation mit stationären MEMS bestimmt wird.

2. Verfahren nach Anspruch 1,
**dadurch gekennzeichnet,**
**dass** die Verkehrsdaten die Anzahl an einem Ort erfaßter Fahrzeuge umfassen.

3. Verfahren nach Anspruch 1,
**dadurch gekennzeichnet,**
**dass** die Verkehrsdaten die Fahrzeuggeschwindigkeiten umfassen.

4. Verfahren nach Anspruch 1,
**dadurch gekennzeichnet,**
**dass** die Verkehrsdaten die Temperaturen und/oder andere Wetterdaten umfassen.

5. Verfahren nach einem der vorhergehenden Ansprüche,
**dadurch gekennzeichnet,**
**dass** bei der Kommunikation mobiler mikro-elektro-mechanischer Systeme mit anderen mikro-elektro-mechanischen Systemen oder einer Zentrale weitere mobile mikro-elektro-mechanische Systeme und/oder stationäre mikro-elektro-mechanische Systeme Relaisstationen verwendet werden.

6. Verfahren nach einem der vorhergehenden Ansprüche,
**dadurch gekennzeichnet,**
**dass** die Weitersendung von von stationären mikro-elektro-mechanischen Systemen oder von anderen mikro-elektro-mechanischen Systemen erfaßten Verkehrsdaten über weitere mikro-elekro-mechanische Systeme an eine Zentrale oder/und an kraftfahrzeugseitige Endgeräte erfolgt.

7. Verfahren nach einem der Ansprüche 1 bis 5,
**dadurch gekennzeichnet,**
**dass** die Weitersendung von von stationären mikro-elektro-mechanischen Systemen oder von anderen mikro-elektro-mechanischen Systemen erfaßten Verkehrsdaten über Mobilfunksender an eine Zentrale oder/und an kraftfahrzeugseitige Endgeräte erfolgt.

8. System zur Durchführung des Verfahrens nach einem der vorhergehenden Ansprüche mit Fahrzeugen, die eine Vielzahl von mikro-elektro-mechanischen Systemen mitführen, wobei nach dem Ausbringen der mikro-elektro-mechanischen Systeme in die Umgebungsluft zu deren Lokalisierung ein Signal von einem Sender ausgesendet wird, nach dessen Empfang durch ein mikro-elektro-mechanisches System dieses jeweils seine individuelle Kennung sendet und bei mobilen mikro-elektro-mechanischen Systemen deren Position durch Kommunikation mit stationären mikro-elektro-mechanischen Systemen bestimmbar ist, und
mit einer Zentrale, an welche mikro-elektro-mechanische Systeme erfaßte Verkehrsdaten senden und in welcher hieraus Verkehrsinformationen und/oder Verkehrsprognosen und/oder Navigationshinweise erstellbar sind, welche an kraftfahrzeugseitige Endgeräte per Funk sendbar sind.

## Claims

1. A method of acquiring traffic data relating to the traffic within a road traffic network, wherein microelectromechanical systems are released into the ambient air by vehicles which are located in the traffic area intended for the acquisition of the traffic data, whereupon some of these microelectromechanical systems attach themselves in a stationary manner within the road traffic network and other microelectromechanical systems attach themselves to vehicles or other mobile objects, and wherein the microelectromechanical systems send traffic data acquired by them to a central processing unit, **characterised in that**, to fix the position of microelectromechanical systems, a signal is transmitted by a transmitter and, after reception of the signal by a microelectromechanical system, the latter transmits its individual identification, and **in that** the position of mobile microelectromechanical systems is determined by communication with stationary microelectromechanical systems.

2. A method according to claim 1, **characterised in that** the traffic data include the number of vehicles detected in one location.

3. A method according to claim 1, **characterised in that** the traffic data include the vehicle speeds.

4. A method according to claim 1, **characterised in that** the traffic data include the temperatures and/or weather data.

5. A method according to any one of the preceding claims, **characterised in that**, for communication between mobile microelectromechanical systems and other microelectromechanical systems or a central processing unit, further mobile microelectromechanical systems and/or stationary microelectromechanical systems are used as relay stations.

6. A method according to any one of the preceding claims, **characterised in that** traffic data acquired by stationary microelectromechanical systems or by other microelectro-mechanical systems is further transmitted to a central processing unit and/or to motor vehicle terminals by further microelectromechanical systems.

7. A method according to any one of claims 1 to 5, **characterised in that** traffic data acquired by stationary microelectromechanical systems or by other microelectromechanical systems is further transmitted to a central processing unit and/or motor vehicle terminals by mobile radio transmitters.

8. A system for carrying out the method according to any one of the preceding claims, comprising vehicles carring a plurality of microelectromechanical systems, wherein, to fix the position of the microelectromechanical systems after their release into the ambient air, a signal is transmitted by a transmitter and, after reception of the signal by a microelectromechanical system, the latter transmits its individual identification, the position of mobile microelectromechanical systems being determinable by communication with stationary microelectromechanical systems, and comprising a central processing unit to which microelectromechanical systems send acquired traffic data and in which traffic information and/or traffic forecasts and/or navigational details, which are transmittable by radio to motor vehicle terminals, may be generated on the basis of the acquired traffic data.

## Revendications

1. Procédé de détection de données de circulation relatives à la circulation dans un réseau routier, dans lequel des systèmes micro-électromécaniques sont libérés dans l'air environnant par des véhicules qui se trouvent dans la zone de circulation prévue pour la détection des données de circulation, une partie de ces systèmes micro-électromécaniques se fixant de façon stationnaire dans le réseau routier et d'autres systèmes micro-électromécaniques se fixant sur des véhicules ou d'autres objets mobiles, et dans lequel les MEMS envoient à une centrale les données de circulation qu'ils ont détectées,
**caractérisé en ce que**, pour la localisation de systèmes micro-électromécaniques, un signal est émis par un émetteur et, après sa réception par un système micro-électromécanique, celui-ci envoie son indicatif individuel, et **en ce que**, dans le cas de systèmes micro-électromécaniques mobiles, leur position est déterminée par communication avec des MEMS stationnaires.

2. Procédé selon la revendication 1,
**caractérisé en ce que** les données de circulation comprennent le nombre de véhicules détectés sur un lieu.

3. Procédé selon la revendication 1,
**caractérisé en ce que** les données de circulation comprennent les vitesses des véhicules.

4. Procédé selon la revendication 1,
**caractérisé en ce que** les données de circulation comprennent les températures et/ou d'autres données météorologiques.

5. Procédé selon l'une des revendications précédentes,
**caractérisé en ce que**, lors de la communication de systèmes micro-électromécaniques mobiles avec d'autres systèmes micro-électromécaniques ou avec une centrale, d'autres systèmes micro-électromécaniques mobiles et/ou stationnaires sont utilisés comme stations-relais.

6. Procédé selon l'une des revendications précédentes,
**caractérisé en ce que** la transmission de données de circulation détectées par des systèmes micro-électromécaniques stationnaires ou par d'autres systèmes micro-électromécaniques a lieu par l'intermédiaire d'autres systèmes micro-électromécaniques à une centrale et/ou à des terminaux côté véhicule automobile.

7. Procédé selon l'une des revendications 1 à 5,
**caractérisé en ce que** la transmission de données de circulation détectées par des systèmes micro-électromécaniques stationnaires ou par d'autres systèmes micro-électromécaniques a lieu par l'intermédiaire d'émetteurs de radiotéléphonie mobile à une centrale et/ou à des terminaux côté véhicule automobile.

8. Système de mise en oeuvre du procédé selon l'une des revendications précédentes avec des véhicules dans lesquels est embarqué, un grand nombre de systèmes micro-électromécaniques, un signal étant émis par un émetteur après la libération des systèmes micro-électromécaniques dans l'air environnant pour leur localisation, après sa réception par un système micro-électromécanique, celui-ci émettant son indicatif individuel et, dans le cas de systèmes micro-électromécaniques mobiles, leur position pouvant être déterminée par communication avec des systèmes micro-électromécaniques stationnaires, et avec une centrale, à laquelle des systèmes micro-électromécaniques envoient des données de circulation détectées et dans laquelle il est possible d'établir à partir de celles-ci des informations de circulation et/ou des pronostics de circulation et/ou des consignes de navigation, lesquels peuvent être envoyés par radiotéléphonie à des terminaux côté véhicule automobile.
